# DEMANDE DE BREVET EUROPEEN

(11) **EP 0 374 021 A1**
(43) Date de publication de la demande: **20.06.1990**
(21) Numéro de dépôt: 89403403.2
(22) Date de dépôt: 08.12.1989
(51) Int. Cl.: F25C 1/24

(54) **Couvercle pour bac à glaçons**

(30) Priorité: 16.12.1988 FR 8816615
(71) Demandeur: SOCIETE D'ELECTROMENAGER DU NORD SELNOR, F-59810 Lesquin (FR)
(72) Inventeur: Creus, Jean-Michel, F-92045 Paris la Défense (FR); Vennin, Georges, F-92045 Paris la Défense (FR)
(74) Mandataire: Phan, Chi Quy (FR)

(57) **Abrégé**

L'invention se rapporte principalement à un couvercle pour bac à glaçons.

L'invention concerne un couvercle (2) pour bac à glaçons (1) permettant d'obtenir des glaçons ayant une forme régulière, un rapport surface/masse amélioré. De plus, le couvercle (2) selon la présente invention facilite le démoulage et la séparation des glaçons individuels.

Le couvercle (2) selon la présente invention comporte des protubérances (5) pénétrant dans les vases (3) d'un bac à glaçons (1).

L'invention s'applique principalement à la fabrication domestique de glace.

## Description

La présente invention se rapporte à un couvercle pour bac à glaçons, à une association d'un bac à glaçons et du couvercle ainsi qu'à un procédé de fabrication de glaçons.

Il est connu de fabriquer des glaçons en remplissant d'eau les bacs à glaçons et en les plaçant dans un endroit dont la température est inférieure à 0°C, par exemple dans un congélateur.

Les bacs à glaçons de type connu présentent de nombreux inconvénients.

Le démoulage des glaçons du bac est plus ou moins problématique et si le bac est trop rempli les glaçons risquent de se rejoindre pour ne former qu'une masse de glace. De plus, certains congélateurs comme par exemple les congélateurs à dégivrage automatique appelés congélateurs "à froid ventilé" provoquent une important sublimation de la glace. Ainsi, il n'est pas possible avec un bac à glaçons de type classique de préparer des quantités importantes de glace d'avance. En effet celle-ci risque de disparaître sous l'influence du système de dégivrage.

La présente invention a pour objet un couvercle pour bac à glaçons particulièrement performant. Ces couvercles comportent des protubérances destinées à pénétrer dans le vase du bac. Ainsi, les protubérances du couvercle font déborder l'excédent d'eau du vase du bac à glaçons.

Avantageusement, toutes les protubérances et tous les vases ont la même forme. Ainsi, tous les glaçons seront identiques et auront la forme désirée.

Avantageusement, les protubérances du couvercle ont une forme permettant d'augmenter le rapport surface/volume des glaçons. De tels glaçons permettent de restituer rapidement beaucoup de frigories sans pour autant que l'on ne risque de trop diluer, par exemple une boisson, par un apport d'une masse trop importante de glace. De plus, ce type de glaçons est très esthétique et permet d'utiliser un nombre supérieur de glaçons pour obtenir la même masse de glace et ainsi de remplir un verre entier.

Avantageusement, les protubérances du couvercle du bac à glaçons permettent d'isoler les uns des autres les vases du bac. Ainsi il est possible d'être sûr de former des glaçons individuels et non plus un morceau unique de glace.

La présente du couvercle facilite d'autre part le démoulage des glaçons car la prise en main de l'ensemble bac à glaçons et son couvercle est beaucoup plus aisée. Notamment, il est possible de positionner les doigts sur le couvercle sans risquer un contact direct entre les doigts et les glaçons, ce qui est désagréable et contraire aux règles d'hygiène.

Il est bien entendu que la présence d'un couvercle empêche ou limite la sublimation des glaçons même dans un congélateur de type "froid ventilé".

L'invention a principalement pour objet un couvercle pour bac à glaçons, caractérisé par le fait qu'il comporte des protubérances permettant en faisant déborder l'eau des vases du bac à glaçons de façon à diminuer la masse des glaçons.

L'invention a aussi pour objet un couvercle caractérisé par le fait que les protubérances ont une forme permettant d'augmenter le rapport surface/volume des glaçons.

L'invention a aussi pour objet un couvercle caractérisé par le fait que les protubérances ont un axe de symétrie sensiblement confondu avec un axe de symétrie des vases du bac à glaçons.

L'invention a aussi pour objet un couvercle caractérisé par le fait qu'il comporte des rebords formant un vase susceptible de recueillir l'eau provenant de la fonte des glaçons posés sur les protubérances.

L'invention a aussi pour objet un couvercle caractérisé par le fait qu'il est flexible de façon à suivre les mouvements de torsion du bac à glaçons lors du démoulage des glaçons.

L'invention a aussi pour objet un couvercle caractérisé par le fait qu'il comporte un élément s'engageant entre les parois des vases du bac de façon à empêcher la solidarisation de plusieurs glaçons.

L'invention a aussi pour objet un couvercle caractérisé par le fait que le volume de la protubérance et de la pièce pénétrant dans un vase est compris entre 5% et 35% du volume du vase.

L'invention a aussi pour objet un couvercle caractérisé par le fait qu'il est réalisé en matière plastique.

L'invention a également pour objet un dispositif destiné à recevoir de l'eau pour être placé dans une enceinte dont la température est inférieure à 0°C pour former des glaçons comportant un bac à glaçons caractérisé par le fait qu'il comporte en outre un couvercle selon la présente invention.

L'invention a également pour objet un procédé de fabrication de glaçons caractérisé par le fait qu'il comporte les étapes de :
- remplissage avec de l'eau d'un bac à glaçons ;
- recouvrement du bac avec un couvercle ;
- mise au froid de l'ensemble dans un congélateur.

L'invention sera mieux comprise au moyen de la description ci-après et des figures annexées données comme des exemples non limitatifs parmi lesquelles :
- la figure 1 est une vue en perspective du bac à glaçons et de son couvercle ;
- la figure 2 est une vue en coupe du bac à glaçons et de son couvercle ;
- la figure 3 est une vue en coupe du couvercle posé sur un bac à glaçons ;
- la figure 4 est une vue en perspective du bac à glaçons et du couvercle.

Sur les figures 1 à 4, on a utilisé les mêmes références pour désigner les mêmes éléments.

Sur la figure 1a, on peut voir un bac à glaçons 1 de type connu. Le bac à glaçons en matière plastique comporte une pluralité de vases 3 destinés à recevoir de l'eau, séparés par des parois ou des cloisons 4. Dans l'exemple illustré sur la figure 1a, chaque vase 3 comporte un axe de symétrique verticale 11. Les parois comportant des encoches facilitant le démoulage des glaçons. Le démoulage est obtenu par exemple en exerçant une force de torsion sur les deux extrémités du bac 1. Sur la figure 1b, on a représenté un couvercle 2 selon la présente invention. Le couvercle 2 comporte des protubérances 5 destinées à pénétrer dans le vase 3. Avantageusement, les protubérances 5 ont un axe de symétrie 12. L'axe de symétrie 12 correspond dans la position emboîtée du couvercle 2 sur le bac 1 aux axes 11 des vases 3. Avantageusement, le couvercle 2 comporte des éléments 6 permettant de limiter le niveau supérieur de l'eau contenue dans le vase 3 de façon à empêcher la formation d'une maille de glace reliant plusieurs glaçons. Les éléments 6 ont une forme adaptée à celle des vases 3. Dans l'exemple illustré sur la figure 1b les éléments 6 ont une forme sensiblement en parallélépipède rectangle. Les protubérances 5 émergent des éléments 6.

Dans l'exemple illustré sur la figure 1b, le vase 3 du bac à glaçons 1 comporte deux rangs. Il en est de même des protubérances 5 du couvercle 2. Avantageusement, le couvercle 2 peut servir de présentoir pour les glaçons. Il suffit que les glaçons puissent être maintenus en place par exemple par les protubérances 5. Après démoulage, on renverse l'ensemble couvercle 2 bac à glaçons 1, de façon à ce que le couvercle 2 se trouve en bas et le bac à glaçons 1 soit en haut. En enlevant le bac à glaçons 1 les glaçons sont avantageusement maintenus en place autour des protubérances 5. Avantageusement, le couvercle 2 comporte une gouttière 7 délimitée par un rebord 8 susceptible de recueillir au moins une partie de l'eau provenant de la fonte des glaçons.

Le fait de pouvoir utiliser le couvercle 2 comme présentoir des glaçons permet de prendre le nombre de glaçons désiré après le démoulage, de plus il est possible de remettre le bac à glaçons 1 par dessus le couvercle 2, de le ramener en position de départ bac à glaçons 1 en bas et couvercle 2 en haut et de remettre au congélateur pour la conservation des glaçons en vue de leur consommation future.

Dans une réalisation avantageuse du dispositif selon la présente invention il est de plus possible d'empiler les ensembles bac à glaçons 1- couvercle 2 de façon à gagner de la place dans le congélateur.

Sur la figure 2, on peut voir en coupe un bac à glaçons 1, un couvercle 2 selon la présente invention. Les bacs à glaçons 1 illustrés sur la figure 2a comportent de l'eau dont le niveau est référencé 10. Ce niveau est plus ou moins important selon la façon dont l'eau a été versée dans le bac à glaçons 1.

Sur la figure 3, on peut voir le bac à glaçons 1 recouvert par le couvercle 2. La pénétration des protubérances 5 et d'éléments 6 dans la cuve 3 du bac à glaçons 1 a fait déborder l'excédent d'eau. Ainsi, dans chaque vase 3 se trouve un même niveau d'eau et les glaçons obtenus auront une forme régulière. La présence de la protubérance 5 permet d'une part de réduire la masse d'eau que contient chaque glaçon et d'autre part d'augmenter sa surface externe.

Sur la figure 4, on peut voir par exemple après démoulage, un bac à glaçons 1 recouvrant le couvercle 2. Comme on peut le voir sur la figure, les axes 11 et 12 sont confondus. Ainsi, quand on aura enlever le bac à glaçons 1, les glaçons formés resteront en position stable autour des protubérances 5 du couvercle 2.

Le dispositif selon la présente invention permet de résoudre de façon élégante et économique le problème de la production, notamment domestique, de glace. L'importance de ce problème quotidien notamment pour les ménagères peut entraîner le fait que la présence du couvercle 2 selon la présente invention peut constituer un argument de vente décisif pour des réfrigérateurs, des armoires frigorifiques ou des congélateurs.

L'invention s'applique principalement à la fabrication domestique de glace.

## Revendications

1. Dispositif destiné à recevoir de l'eau pour être placé dans une enceinte dont la température est inférieure à 0°C pour former des glaçons comportant un bac à glaçons (1) à plusieurs vases (3), et un couvercle muni de protubérances (5), caractérisé par le fait que le couvercle (2) comprend en superposition avec des protubérances (5), des éléments (6) qui ayant une forme adaptée à celle des vases (3) du bac (1) pénètrent avec les protubérances (5) dans ces vases (3) pour y limiter le niveau supérieur d'eau en faisant déborder l'eau de ces vases (3) et diminuer la masse des glaçons, et s'y emboîtent en se serrant contre leurs parois de façon à empêcher une formation d'une maille de glace qui relie plusieurs glaçons.

2. Couvercle selon la revendication 1, caractérisé par le fait que le volume d'une protubérance (5) et d'un élément (6) pénétrant dans un vase (3) est compris entre 5% et 35% du volume de ce vase (3).

3. Couvercle selon les revendications 1 et 2, caractérisé par le fait qu'il est réalisé en matière plastique.
